# EUROPÄISCHE PATENTSCHRIFT

(11) **EP 1 743 305 B1**
(45) Veröffentlichungstag und Bekanntmachung des Hinweises auf die Patenterteilung: **20.01.2016**
(21) Anmeldenummer: 05707435.3
(22) Anmeldetag: 16.02.2005
(51) Int. Cl.: G07D 7/02, G07D 7/12

(54) **VORRICHTUNG ZUR ECHTHEITSPRÜFUNG EINES WERT- ODER SICHERHEITSDOKUMENTS**
DEVICE FOR VERIFYING THE AUTHENTICITY OF A VALUABLE DOCUMENT OR SECURITY DOCUMENT
DISPOSITIF D'AUTHENTIFICATION DE PAPIERS-VALEURS OU DE DOCUMENTS DE SECURITE

(30) Priorität: 07.05.2004 DE 102004022752
(43) Veröffentlichungstag der Anmeldung: 17.01.2007
(73) Patentinhaber: Bundesdruckerei GmbH, 10958 Berlin (DE)
(72) Erfinder: PAESCHKE, Manfred, 16348 Wandlitz (DE); BAILLEU, Anett, 13127 Berlin (DE)
(74) Vertreter: Richardt Patentanwälte PartG mbB
(86) Internationale Anmeldenummer: PCT/EP2005/001568
(87) Internationale Veröffentlichungsnummer: WO 2005/116941

(56) Entgegenhaltungen:
- WO-A-90/07165
- DE-A1- 10 027 726
- DE-A1- 19 512 921
- US-A- 4 355 300
- US-A- 5 308 992

## Beschreibung

Die vorliegende Erfindung betrifft ein Verfahren zur Echtheitsprüfung eines Wert- oder Sicherheitsdokuments.

Aus dem Stand der Technik sind verschiedene Wert- und Sicherheitsdokumente sowie Vorrichtungen und Verfahren zur Prüfung der Authentizität von Wert- oder Sicherheitsdokumenten bekannt.

Aus der DE 38 407 29 A1 ist ein mehrschichtiger Aufzeichnungsträger, insbesondere eine Ausweiskarte, bekannt, bei dem eine äußere Farbschicht eine erste Farbe und eine innere Farbschicht eine zweite Farbe aufweist.

Aus der DE 198 36 813 A1 ist ein Wert- und Sicherheitsdokument mit optisch anregbaren Farbstoffen zur Echtheitsprüfung bekannt. Die Farbstoffe sind in ein Trägermaterial eingebettet und bilden zusammen mit dem Trägermaterial ein laseraktives Element.

Aus der DE 41 26 51 A1 ist ein Sicherheitsdokument mit eingebettetem flächenhaften Sicherheits-Element (Sicherheitsfaden) bekannt, das mehrschichtig ausgebildet ist und elektrolumineszierende Eigenschaften aufweist.

Aus der US-A 4355300 ist ein Prüfgerät zur maschinellen Echtheitsprüfung eines Sicherheitsdokuments bekannt, wobei für die Durchführung der Sicherheitsprüfung eine Wechselspannung an eine Elektrodenanordnung angelegt wird.

Aus der EP 1 059 619 B1 ist eine Anordnung zur visuellen und maschinellen Echtheitsüberprüfung von Wert- und Sicherheitsdokumenten basierend auf einer elektromagnetischen Anregung von elektrolumineszierenden Eigenschaften bekannt.

Aus der EP 0 964 791 B1 ist ein entsprechendes Wert- und Sicherheitserzeugnis mit lumineszierenden Sicherheitselementen bekannt.

Aus der US-A 4218674 ist ein Verfahren zur Prüfung der Authentizität eines Dokuments bekannt, in welches magnetische Partikel eingebettet sind. Die Überprüfung erfolgt mit Hilfe eines magnetischen Lesekopfes.

Aus der EP 1 059 620 A1 ist ein Wert- oder Sicherheitsdokument bekannt, das mit piezoelektrischen Eigenschaften ausgerüstet ist. Daneben ist dort ein Verfahren zur Detektion eines Sicherheitsmerkmals beschrieben, welches auf dem Auslesen piezoelektrischer Eigenschaften aus einem derartigen Wert- oder Sicherheitsdokument beruht. Gemäß einer besonderen Auswahl kann das Piezomaterial in Form von Granulaten, Körnern und Kristallstrukturen in das Material des Dokuments eingebettet sein. Das Piezomaterial reagiert auf Anregung mit einer entsprechenden Schwingungsantwort. Diese Schwingungsantwort wird in einem Fall mit einem Schwingungssensor, bspw. einem Mikrofon, aufgenommen; Die Anbindung kann dabei durch Rückkopplungsverfahren, durch mechanische Anregung, durch akustische Anregung oder durch elektrische Anregung erfolgen. In einer anderen besonderen Auswahl enthält das offenbarte Wert- oder Sicherheitsdokument eine piezoelektrisch wirksame Folie. Erfolgt eine Anregung dieser piezoelektrisch wirksamen Folie, so antwortet diese mit einer Schwingungsantwort, welche durch eine Auswerteeinheit ausgewertet werden kann. Die Auswertung kann insbesondere durch ein Prüfgerät vorgenommen werden, das zwei Kondensatorplatten umfasst, zwischen die das Wert- oder Sicherheitsdokument einbringbar ist. In einer besonderen Ausführung verändert die Schwingungsantwort ein Dielektrikum zwischen den Kondensatorplatten. Eine Messanordnung misst die Impedanz zwischen den Kondensatorplatten und wertet damit indirekt die primäre piezoelektrische Schwingungsantwort aus.

Der Erfindung liegt demgegenüber die Aufgabe zugrunde, ein verbessertes Verfahren zur Echtheitsprüfung eines Wert- oder Sicherheitsdokuments zu schaffen.

Die der Erfindung zugrunde liegende Aufgabe wird mit den Merkmalen des unabhängigen Patentanspruchs gelöst. Vorteilhafte Ausführungsformen der Erfindung sind in den abhängigen Patentansprüchen angegeben.

Eine Vorrichtung zur Echtheitsprüfung eines Wert- oder Sicherheitsdokuments dient zur Überprüfung der Echtheit eines Wert- oder Sicherheitsdokuments, welches eine dielektrische Eigenschaft, insbesondere dielektrische Partikel, aufweist. Die dielektrischen Partikel können sich in ein oder mehreren Schichten in oder auf dem Wert- oder Sicherheitsdokument befinden. Beispielsweise werden die dielektrischen Partikel in unterschiedlichen Schichtdicken mit verschiedenen Druckverfahren, zum Beispiel mittels Offsetdruck oder Stahlstich-Tiefdruck auf oder in das Wert- oder Sicherheitsdokument gedruckt. Alternativ wird die dielektrische Eigenschaft nicht durch dielektrische Partikel, sondern durch dielektrisches Material des Wert- oder Sicherheitsdokuments realisiert.

Die Verteilung des dielektrischen Materials oder der dielektrischen Partikel in/oder auf dem Wert- oder Sicherheitsdokument bildet die Grundlage für die Überprüfung der Echtheit mittels der Vorrichtung zur Echtheitsprüfung eines Wert- oder Sicherheitsdokuments. Hierzu wird ein elektrisches Signal gemessen, welches von den dielektrischen Eigenschaften des Wert- oder Sicherheitsdokuments abhängig ist. Dieses Signal wird mit einem Referenzsignal verglichen. Stimmen das gemessene elektrische. Signal und das Referenzsignal hinreichend überein, so wird das Wert- oder Sicherheitsdokument als echt bewertet.

Nach einer bevorzugten Ausführungsform hat die Vorrichtung zur Echtheitsprüfung eines Wert- oder Sicherheitsdokuments Mittel zur Erzeugung eines elektrischen Felds zur Durchdringung des Wert- oder Sicherheitsdokuments zumindest in einem Teilbereich. Vorzugsweise ist hierfür zumindest eine Elektrode für die Felderzeugung vorgesehen.

Nach einer bevorzugten Ausführungsform hängt das elektrische Signal von der aus der zumindest einen Elektrode und dem Wert- oder Sicherheitsdokument gebildeten elektrischen Kapazität ab. Vorzugsweise durchdringt das elektrische Feld nur einen Teilbereich des Wert- oder Sicherheitsdokuments. Bei Bewegung des Wert- oder Sicherheitsdokuments durch diesen Feldbereich erhält man ein zeitlich veränderliches elektrisches Signal, weiches mit einem entsprechenden Referenzsignal verglichen wird, um die Echtheit des Wert- oder Sicherheitsdokuments zu überprüfen.

Nach einer bevorzugten Ausführungsform wird das elektrische Feld durch zwei gegenüberliegende Elektroden erzeugt, die einen Spalt zur Aufnahme eines Teilbereichs des Wert- oder Sicherheitsdokuments bilden. In diesem Bereich wird das Wert- oder Sicherheitsdokument von dem elektrischen Feld durchdrungen, sodass eine von den in dem Teilbereich befindlichen dielektrischen Partikeln des Wert- oder Sicherheitsdokuments abhängige elektrische Kapazität resultiert.

Nach einer weiteren bevorzugten Ausführungsform der Vorrichtung ist auf einer Seite des Wert- oder Sicherheitsdokuments eine im Wesentlichen planare Elektrodenanordnung vorgesehen.

Nach einer weiteren bevorzugten Ausführungsform hat die Vorrichtung zur Echtheitsprüfung eines Wert- oder Sicherheitsdokuments einen Antrieb zur Relativbewegung des Wert- oder Sicherheitsdokuments und des elektrischen Felds. Vorzugsweise wird der Antrieb und damit die Transportgeschwindigkeit des Wert- oder Sicherheitsdokuments entlang der Feld erzeugenden Elektrode, in Abhängigkeit von dem gemessenen elektrischen Signal geregelt.

Nach einer weiteren bevorzugten Ausführungsform hat das Wert- oder Sicherheitsdokument eine lumineszierende, insbesondere eine elektrolumineszierende Eigenschaft. Vorteilhafterweise wird die lumineszierende Eigenschaft durch das elektrische Feld angeregt, welches auch zur Messung des von der elektrischen Kapazität abhängigen Signals dient. Die Überprüfung der lumineszierenden Eigenschaft kann visuell erfolgen, beispielsweise durch ein Sichtfenster der Vorrichtung. Alternativ oder zusätzlich erfolgt die Überprüfung auf elektronischem Wege, indem beispielsweise die Lumineszenz mittels eines optischen Sensors aufgenommen wird, und das entsprechende Signal mit einem Referenzsignal verglichen wird.

Beispielsweise haben die dielektrischen Partikel des Wert- oder Sicherheitsdokuments auch elektrolumineszierende Eigenschaften. Als solche dielektrische Partikel mit elektrolumineszierenden Eigenschaften werden vorzugsweise anorganische Pigmente generell der II-Vl Verbindungen, wie ZnS, CaS, CdS, ZnSe,..., aber auch SiC oder GaAs verwendet. Zur Verbesserung der dieelektrischen Eigenschaften dieser anorganischen Pigmente können diese mittels vollständiger oder teilweiser Mikroverkapselung mit dielektrischen Materialien kombiniert werden. Alternativ oder zusätzlich können organische Polymere mit elektrooptischen Eigenschaften, beispielsweise Thianthren-Polymere, als dielektrische Partikel des Wert- oder Sicherheitsdokuments verwendet werden.

Aufgrund der Verteilung der dielektrischen Partikel mit den elektrolumineszierenden Eigenschaften in und/oder auf dem Wert- oder Sicherheitsdokument resultiert daher also ein doppeltes Sicherheitsmerkmal, welches durch Messung der mit der Elektrodenanordnung der Vorrichtung gebildeten elektrischen Gesamtkapazität und des durch die Anregung des elektrischen Felds abgegebenen Lumineszenzsignals überprüft werden kann. Besonders vorteilhaft ist dabei, dass keine gesonderten optischen Mittel zur Anregung der Lumineszenz erforderlich sind.

Nach einer bevorzugten Ausführungsform der Vorrichtung zur Echtheitsprüfung eines Wert- oder Sicherheitsdokuments ist die Elektrodenanordnung zur Erzeugung des elektrischen Felds im Wesentlichen symmetrisch und planar ausgebildet. Auf der gegenüberliegenden Seite der planaren Elektrodenanordnung ist ein optischer Sensor vorzugsweise auf einer Symmetrieachse der planaren Elektrodenanordnung angeordnet. Das Wert- oder Sicherheitsdokument wird durch den zwischen dem optischen Sensor und der planaren Elektrodenanordnung gebildeten Spalt hindurch gezogen, wobei beide Sicherheitsmerkmale, das heißt der elektrische Kapazifätsverlauf als auch der Verlauf der Lumineszenz, bei der Bewegung des Wert- oder Sicherheitsdokuments durch den Spalt hindurch überprüft wird.

Nach einer bevorzugten Ausführungsform hat die Vorrichtung zur Echtheitsprüfung eines Wert- oder Sicherheitsdokuments eine Nutzerschnittstelle zur Ausgabe eines akustischen, visuellen und/oder taktilen Signals zur Anzeige des Ergebnisses der Echtheitsprüfung. Vorzugsweise erfolgt die Auswertung der von der Verteilung der dielektrischen Partikel abhängigen elektrischen Signale durch eine Logik-Schaltung, die bei hinreichender Übereinstimmung mit den entsprechenden Referenzsignalen ein die Echtheit des Wert- oder Sicherheitsdokuments signalisierendes logisches Signal an die Nutzerschnittstelle ausgibt.

Im Weiteren werden bevorzugte Ausführungsformen der vorangehend angedeuteten Vorrichtungen und Verfahren zu deren Betrieb mit Bezugnahme auf die Zeichnungen näher erläutert. Es zeigen:
- Figur 1: eine schematische, perspektivische Darstellung einer Banknote mit dielektrischen Partikeln und Materialien,
- Figur 2: ein Blockdiagramm einer Vorrichtung zur Echtheitsprüfung eines Wert- oder Sicherheitsdokuments,
- Figur 3: ein Blockdiagramm einer weiteren Vorrichtung zur Echtheitsprüfung eines Wert- oder Sicherheitsdokuments,
- Figur 4: eine Ausführungsform der Vorrichtung zur Echtheitsprüfung eines Wert- oder Sicherheitsdokuments mit einer Messbrücke,
- Figur 5: eine Ausführungsform der Vorrichtung zur Echtheitsprüfung eines Wert- oder Sicherheitsdokuments mit einer Logikschaltung,
- Figur 6: ein Beispiel für einen Signalverlauf in der Vorrichtung der Figur 5,
- Figur 7: ein Blockdiagramm einer weiteren Vorrichtung zur Echtheitsprüfung eines Wert- oder Sicherheitsdokuments,
- Figur 8: ein Flussdiagramm einer bevorzugten Arbeitsweise der Vorrichtung der Figur 7.

Die Figur 1 zeigt in schematischer, perspektivischer Ansicht ein Wert- oder Sicherheitsdokument 100, wobei es sich in dem hier betrachten Beispielsfall um eine Banknote handelt. Das Dokument 100 hat ein Substrat 102 mit einer bestimmten Dielektrizitätszahl *ε*₁.

Auf dem Dokument 102 befindet sich ein Aufdruck 104 mit dielektrischen Partikeln einer Dielektrizitätszahl *ε*₂. Ein weiterer Aufdruck 106 auf dem Dokument 100 hat eine Dielektrizitätszahl *ε*₃. Ferner befindet sich auf dem Dokument 100 ein Kinegramm, Hologramm oder Aufkleber 108 mit einer Dielektrizitätszahl *ε*_{4.} Innerhalb des Dokuments 100 befindet sich eine Einlagerung 110 mit einer Dielektrizitätszahl *ε*₅. Auf der Oberfläche des Dokuments 100 befindet sich eine Prägung 112, die mit einem Material einer Dielektrizitätszahl *ε*₆ ausgefüllt ist. Ferner kann das dielektrische Material des Substrats 102, des Aufdrucks 104, 106, des Aufklebers 108, der Einlagerung 110 und/oder der Prägung 112 elektrolumineszierende Eigenschaften aufweisen.

Zur Überprüfung der Echtheit des Dokuments 100 kann die in der Figur 2 dargestellte Vorrichtung zur Echtheitsprüfung eines Wert- oder Sicherheitsdokuments 200 verwendet werden. Durch die gegenüberliegenden Walzen 202 und 204 der Vorrichtung 200, wird ein Walzenpaar gebildet, durch welches das Dokument 100 in Pfeilrichtung 206 angetrieben wird.

Die Vorrichtung zur Echtheitsprüfung eines Wert- oder Sicherheitsdokuments 200 hat eine Elektrodenanordnung, die in dem hier betrachteten Ausführungsbeispiel aus den einander gegenüberliegenden Elektroden 208 und 210 besteht. Die Elektroden 208, 210 dienen zur Erzeugung eines das Dokument 100 in einem Teilbereich durchdringenden elektrischen Felds 212.

Die Elektroden 208, 210 sind mit einer Messschaltung 214 verbunden, die ein von den dielektrischen Eigenschaften des in dem Bereich des elektrischen Felds 212 befindlichen Teilbereichs des Dokuments 100 abhängiges elektrisches Signal 216 abgibt. Ein Vergleicher 218 ist mit der Messschaltung 214 und einem Referenzspeicher 220 verbunden, von dem der Vergleicher 218 ein Referenzsignal 222 erhält.

Der Vergleicher 218 vergleicht das Signal 216 mit dem Referenzsignal 222 und gibt als Ergebnis des Vergleichs ein logisches Signal 224 an eine Nutzerschnittstelle 226 ab. Beispielsweise hat das logische Signal 224 drei verschiedene logische Werte: Einen ersten logischen Wert, zum Beispiel 01, der dann ausgegeben wird, wenn das Signal 216 hinreichend mit dem Referenzsignal 222 übereinstimmt, einen zweiten logischen Wert, zum Beispiel 00, wenn das Signal 216 nicht hinreichend mit dem Referenzsignal 222 übereinstimmt, und einen dritten logischen Wert, zum Beispiel 11, wenn keine eindeutige Aussage möglich ist.

Die Nutzerschnittstelle 226 hat eine rote Leuchtdiode 228, eine gelbe Leuchtdiode 230 und eine grüne Leuchtdiode 232. Wenn die Nutzerschnittstelle 226 das Signal 01 von dem Vergleicher 218 erhält, so wird die grüne Leuchtdiode 232 angesteuert, bei Empfang des Signals 00 die rote Leuchtdiode 228 und bei Empfang des Signal 11 die gelbe Leuchtdiode 230.

Die Figur 3 zeigt eine weitere Vorrichtung zur Echtheitsprüfung eines Wert- oder Sicherheitsdokuments 200. Elemente in dieser Figur, die Elementen der Figur 2 entsprechen, sind mit denselben Bezugszeichen gekennzeichnet. Im Unterschied zu der Vorrichtung zur Echtheitsprüfung eines Wert- oder Sicherheitsdokuments gemäß Figur 2 sind bei der Vorrichtung zur Echtheitsprüfung eines Wert- oder Sicherheitsdokuments 200 gemäß Figur 3 die Elektroden 208 und 210 nebeneinander auf derselben Seite des Dokuments 100 angeordnet. Der entsprechende Verlauf des elektrischen Felds 212 ist in der Figur 3 dargestellt.

Durch das elektrische Feld 212 wird die Elektrolumineszenz der dielektrischen Partikel des Dokuments 100 angeregt, insoweit diese elektrolumineszierende Eigenschaften aufweisen und sich in dem von dem elektrischen Feld 212 durchdrungenen Teilbereich des Dokuments 100 befinden. Die dadurch angeregte Elektrolumineszenz-Strahlung 234 kann durch ein Sichtfenster 236, welches auf der den Elektroden 208, 210 gegenüberliegenden Seite des Dokuments 100 angeordnet ist, hindurchtreten, sodass ein Benutzer der Vorrichtung durch das Sichtfenster 236 das entsprechende Sicherheitsmerkmal visuell überprüfen kann. Beispielsweise muss in dem Sichtfenster 236 ein bestimmtes Muster oder Motiv erscheinen, wenn das Dokument 100 echt ist.

Die Figur 4 zeigt eine Ausführungsform der Messschaltung 214 der Figur 3. Die Messschaltung 214 hat eine Impedanzmessbrücke 238, vorzugsweise eine Kapazitätsmessbrücke, zur Messung der durch das Dokument 100 und die Elektroden 208, 210 gebildeten komplexen Impedanz Z̅ₓ. Insbesondere geht in die komplexe Impedanz Z̅ₓ die Kapazität Cₓ der durch die Elektroden 208, 210 und das Dokument 100 gebildeten Anordnung ein, welche von den örtlichen dielektrischen Eigenschaften des Dokuments 100 abhängt.

Das von der Impedanzmessbrücke 238 gelieferte Signal wird mittels eines Verstärkers 240 verstärkt, sodass man das Signal 216 (vgl. Figur 3) erhält. Die weiteren Elemente der Vorrichtung 200 sind in der Figur der Übersichtlichkeit halber nicht dargestellt.

Die Figur 5 zeigt eine Digitalschaltung 242 zur Ermittlung des Signals 216. Elemente der Figur 5, die Elementen in den vorausgehenden Figuren entsprechen, sind wiederum mit denselben Bezugszeichen gekennzeichnet. Die resultierende Kapazität der Elektroden 208, 210 unter Einfluss des Dokuments 100 ist in der Figur 5 mit C_{BN} bezeichnet. Die Digitalschaltung 242 hat eine Referenzkapazität 244 C_{REF}. Die Kapazität C_{REF} liegt in der Größenordnung der Kapazität der Elektrodenanordnung unter Einfluss nur des Substrats 102 (vgl. Figur 1) des Dokuments 100.

Die Digitalschaltung 242 hat ferner die Multivibratoren (astabile Kippstufen) M1 und M2. Der Multivibrator M1 wird durch C_{BN} gesteuert und durch den Multivibrator M2 synchronisiert. Der Multivibrator M2 wird durch C_{REF} gesteuert. Die Ausgangssignale U₁ und U₂ der Multivibratoren M1 bzw. M2 werden über das logische Gatter 246 miteinander verknüpft und das Ausgangssignal U₃ des Gatters 246 wird mittels des Tiefpasses (TP) 248 geglättet, sodass man das Signal 216 erhält.

Die Figur 6 zeigt den zeitlichen Verlauf der Signalspannungsimpulse der Signale U₁, U₂ und U₃ der Figur 5, beispielsweise unter der Voraussetzung, dass C_{BN} momentan größer als C_{REF} ist.

Die Figur 7 zeigt eine weitere Vorrichtung zur Echtheitsprüfung eines Wert- oder Sicherheitsdokuments 200. Elemente der Figur 7, die Elementen der vorhergehenden Figur entsprechen, sind wiederum mit denselben Bezugszeichen gekennzeichnet.

Im Unterschied zu der Vorrichtung zur Echtheitsprüfung eines Wert- oder Sicherheitsdokuments gemäß Figur 3 ist oberhalb der Elektroden 208 und 210 alternativ oder zusätzlich zu dem Sichtfenster ein optischer Sensor 250 angeordnet. Hierbei kann es sich um eine Fotodiode, einen Fotomultiplier oder um einen CCD-basierten Aufnehmer handeln. Der optische Sensor 250 ist mit einer Messschaltung 252 verbunden, die ein Signal 254 liefert. Durch den optischen Sensor 250 wird die Lumineszenz-Strahlung 234 erfasst und von der Messschaltung 252 messtechnisch ausgewertet. Entsprechend ist das Signal 254 für die Lumineszenz-Strahlung 234 repräsentativ. Hierbei kann es sich um einen einzelnen Signalwert oder um komplexe Bildinformationen handeln. Vorzugsweise ist der optische Sensor 250 auf der Symmetrieachse 268 der Elektroden 208, 210 angeordnet.

Ein Vergleicher 256 empfängt von einem Referenzspeicher 258 ein Referenzsignal 260 und von der Messschaltung 252 das Signal 254, um das Signal 254 mit dem Referenzsignal 260 zu vergleichen. Die Arbeitsweise des Vergleichers 256 kann dabei ähnlich sein wie die des Vergleichers 218.

Bei dem Vergleicher 256 kann es sich um eine Bildverarbeitungseinheit handeln, die von dem Referenzspeicher 258 gelieferte Referenzbilddaten mit den Bilddaten des Signals 254 vergleicht. Wenn der Vergleicher 256 eine hinreichende Übereinstimmung feststellt, gibt er ein entsprechendes Signal 262 an die Logikschaltung 264 ab, die auch das Signal 224 von dem Vergleicher 218 erhält.

Das Signal 262 hat beispielsweise den Wert 01, wenn das Signal 254 mit dem Referenzsignal 260 hinreichend übereinstimmt, den Wert 00, wenn eine solche hinreichende Übereinstimmung nicht vorliegt und den Wert 11, wenn keine eindeutige Aussage möglich ist.

Die Logikschaltung .264 verknüpft die Signale 224 und 262 miteinander, um die Nutzerschnittstelle 226 entsprechend anzusteuern. Beispielsweise wird die grüne Leuchtdiode 232 dann angesteuert, wenn sowohl das Signal 224 als auch das Signal 262 den Wert 01 haben. Dagegen wird die rote Leuchtdiode 228 angesteuert, wenn eines der Signale 224 oder 262 den Wert 00 hat. Die gelbe Leuchtdiode 230 wird dann angesteuert, wenn keines der Signale 224 oder 262 den Wert 00 hat, aber zumindest eines der Signale 224 oder 262 den Wert 11 aufweist.

Die Veränderung der von der Logikschaltung 264 empfangenen Signale 224 und 262 ist repräsentativ für die Bewegungsgeschwindigkeit des Dokuments 100 durch das Walzenpaar 202, 204. Entsprechend kann die Antriebsgeschwindigkeit durch Ansteuerung des Motors 266, der das Walzenpaar 202, 204 antreibt, von der Logikschaltung 264 gesteuert werden, um diesen zur Einhaltung einer Soll-Bewegungsgeschwindigkeit einzustellen bzw. einzuregeln.

Die Funktionalität der Vergleicher 218 und/oder 256 und/oder die der Logikschaltung 264 kann durch ein entsprechendes Computerprogramm realisiert werden, welches von einem Mikroprozessor der Vorrichtung 200 ausgeführt wird. Das Computerprogramm kann als Computerprogrammprodukt auf einem digitalen Speichermedium, z.B. auf einem nichtflüchtigen Speicher der Vorrichtung 200 als Firmware oder auf einem anderen Datenträger abgespeichert sein.

Die Figur 8 zeigt ein entsprechendes Flussdiagramm. In dem Schritt 800 wird das Wert- oder Sicherheitsdokument in die Vorrichtung zur Echtheitsprüfung eines Wert- oder Sicherheitsdokuments eingelegt oder eingeführt. Beispielsweise hat die Vorrichtung zur Echtheitsprüfung eines Wert- oder Sicherheitsdokuments hierzu einen entsprechenden Schlitz, z.B. bei Bezahlautomaten mit einem Geldscheineinzug. In dem Schritt 802 wird der Antrieb für den Einzug des Dokuments gestartet. In dem Schritt 804 wird ein elektrisches Feld, vorzugsweise ein elektrisches Wechselfeld, eingeschaltet, um eine durch die lokalen dielektrischen Eigenschaften des Dokuments bedingte Kapazität zu messen sowie zur Anregung von Elektrolumineszenz.

In den parallelen Schritten 806 und 808 wird dementsprechend ein optisches Signal zur Erfassung der Elektrolumineszenz sowie ein kapazitätsabhängiges Signal zur Erfassung der lokalen dielektrischen Eigenschaften gemessen. In dem Schritt 810 werden die beiden Signale ausgewertet. Wenn das optische Signal mit einem optischen Referenzsignal übereinstimmt und das kapazitätsabhängige Signal mit einer Kapazitäts-Referenz übereinstimmt, so gilt das Dokument als authentisch (Schritt 814). In diesem Fall wird das Dokument akzeptiert.

Im gegenteiligen Fall (Schritt 812), wird die Annahme des Dokuments verweigert. Beispielsweise wird der Antrieb in umgekehrter Richtung betrieben, sodass das Dokument wieder aus der Vorrichtung ausgeschoben wird. Diese Ausführungsform ist insbesondere für einen Bezahlautomaten vorteilhaft.

### Bezugszeichenliste

- 100: Dokument
- 102: Substrat
- 104: Aufdruck
- 106: Aufdruck
- 108: Aufkleber
- 110: Einlagerung
- 112: Prägung
- 200: Vorrichtung
- 202: Walze
- 204: Walze
- 206: Pfeilrichtung
- 208: Elektrode
- 210: Elektrode
- 212: elektrisches Feld
- 214: Messschaltung
- 216: Signal
- 218: Vergleicher
- 220: Referenzspeicher
- 222: Referenzsignal
- 224: logisches Signal
- 226: Nutzerschnittstelle
- 228: Leuchtdiode
- 230: Leuchtdiode
- 232: Leuchtdiode
- 234: Strahlung
- 236: Sichtfenster
- 238: Impedanzmessbrücke
- 240: Verstärker
- 242: Digitalschaltung
- 244: Referenzkapazität
- 246: Gatter
- 248: Tiefpass
- 250: optischer Sensor
- 252: Messschaltung
- 254: Signal
- 256: Vergleicher
- 258: Referenzspeicher
- 260: Referenzsignal
- 262: logisches Signal
- 264: Logikschaltung
- 266: Motor
- 268: Symmetrieache

## Patentansprüche

1. Verfahren zur Echtheitsprüfung eines Wert- oder Sicherheitsdokuments, wobei das Wert- oder Sicherheitsdokument dielektrische Partikel mit einer elektrolumineszierenden Eigenschaft aufweist, mit folgenden Schritten:
- Erzeugung eines elektrischen Felds (212) zur Durchdringung zumindest eines Teilbereichs des Wert- oder Sicherheitsdokuments, um die elektrolumineszierende Eigenschaft anzuregen,
- Messung eines von der dielektrischen Eigenschaft der Partikel des Wert- oder Sicherheitsdokuments abhängigen elektrischen Signals (216), wobei das zur Anregung der elektrolumineszierenden Eigenschaft erzeugte elektrische Feld zur Messung des elektrischen Signals dient,
- Erfassung der durch das elektrische Feld angeregten Elektrolumineszenz-Strahlung der Partikel durch einen optischen Sensor zur Erzeugung eines optischen Signals, und
- Vergleichen des elektrischen und des optischen Signals mit einem jeweiligen Referenzsignal (222).

2. Verfahren nach Anspruch 1, wobei es sich bei den Partikeln um Mikrokapseln handelt, die anorganische. Pigmente in Kombination mit dielektrischen Materialien beinhalten.

3. Verfahren nach einem der vorhergehenden Ansprüche, wobei es sich bei den Partikeln um organische Polymere mit elektrooptischen Eigenschaften handelt.

4. Verfahren nach Anspruch 3, wobei es sich bei den organischen Polymeren um Thianthren-Polymere handelt.

## Claims

1. A method for checking the authenticity of a value or security document, wherein the value or security document has dielectric particles having an electroluminescent property, said method having the following steps:
- generating an electric field (212) for penetrating at least one region of the value or security document in order to excite the electroluminescent property,
- measuring an electric signal (216) dependent on the dielectric property of the particles of the value or security document, wherein the electric field generated for excitation of the electroluminescent property is used for the measurement of the electric signal,
- detecting the electroluminescence radiation of the particles excited by the electric field by an optical sensor for generating an optical signal, and
- comparing the electric and the optical signal with a respective reference signal (222).

2. The method according to Claim 1, wherein the particles are microcapsules containing inorganic pigments in combination with dielectric materials.

3. The method according to one of the preceding claims, wherein the particles are organic polymers having electro-optical properties.

4. The method according to Claim 3, wherein the organic polymers are thianthrene polymers.

## Revendications

1. Procédé de contrôle de l'authenticité d'un document de valeur ou de sécurité, dans lequel le document de valeur ou de sécurité présente des particules diélectriques avec une propriété électroluminescente, avec les étapes suivantes :
- création d'un champ électrique (212) par la pénétration dans au moins une zone partielle du document de valeur ou de sécurité afin d'exciter la propriété électroluminescente,
- mesure d'un signal électrique (216) dépendant de la propriété diélectrique des particules du document de valeur ou de sécurité, dans lequel le champ électrique généré par l'excitation de la propriété électroluminescente sert à la mesure du signal électrique,
- comparaison du signal électrique et du signal optique avec un signal de référence (222) correspondant respectif.

2. Procédé selon la revendication 1, dans lequel il s'agit de microcapsules qui contiennent des pigments inorganiques en combinaison avec des matériaux diélectriques dans le cas des particules.

3. Procédé selon l'une des revendications précédentes, dans lequel il s'agit de polymères organiques avec des propriétés électro-optiques dans le cas des particules.

4. Procédé selon la revendication 3, dans lequel il s'agit de polymère de thianthrène dans le cas des polymères organiques.
